# FASCICULE DE BREVET EUROPEEN

(11) **EP 2 372 285 B1**
(45) Date de publication et mention de la délivrance du brevet: **31.10.2012**
(21) Numéro de dépôt: 11158947.9
(22) Date de dépôt: 21.03.2011
(51) Int. Cl.: F28D 7/16, F28F 9/02

(54) **Echangeur thermique à tubes et procédé d'assemblage d'un tel échangeur**
Wärmetauscher mit Rohren und Verfahren für den Zusammenbau eines solchen Wärmetauschers
Heat exchanger with tubes and process of assembling of such a heat exchanger

(30) Priorité: 22.03.2010 FR 1052042
(43) Date de publication de la demande: 05.10.2011
(73) Titulaire: Compagnie Industrielle D'Applications Thermiques, 01350 Culoz (FR)
(72) Inventeur: Couturier, Fabien, 74270 Vanzy (FR); Altazin, Marc, 73100 Brison Saint Innocent (FR); Janel, Thierry, 01300 Virignin (FR); Marvillet, Christophe, 89240 Lindry (FR); Mohamed Meziani, Slimane, 73370 Le Bourget du Lac (FR); Bastard, Jacky, 01300 Saint Germain Les Paroisses (FR)
(74) Mandataire: Myon, Gérard Jean-Pierre

(56) Documents cités:
- JP-A- 9 061 071
- US-A- 1 841 528

## Description

L'invention concerne un échangeur thermique comprenant des tubes de circulation d'un fluide caloporteur ainsi qu'un procédé d'assemblage d'un tel échangeur. Un échangeur correspondant au préambule de la revendication 1 est connu de JP 09061071. Cet échangeur est réalisé par un procédé correspondant au préambule de la revendication 10.

Dans le domaine des échangeurs thermiques, il est connu, par exemple de FR-A-2 766 914 de réaliser un échangeur thermique en installant des tubes de circulation d'un fluide caloporteur à l'intérieur d'une enveloppe dans laquelle circule un autre fluide qui est à traiter, c'est-à-dire à refroidir ou à réchauffer, au contact des tubes précités. Dans ce type de matériel, les tubes sont alimentés en fluide caloporteur à partir d'une chambre de répartition ménagée à l'intérieur de l'échangeur et elle-même alimentée à partir d'une tubulure d'amenée de fluide caloporteur. Dans l'exemple de FR-A-2 766 914, les tubes sont configurés en U, de sorte que l'entrée et la sortie du fluide caloporteur dans l'échangeur ont lieu du même côté. L'invention s'applique à ce type d'échangeurs et aux échangeurs dans lesquels l'entrée du fluide caloporteur a lieu par un côté, alors que sa sortie a lieu par l'autre côté, de sorte que le fluide caloporteur suit un parcours rectiligne dans les tubes.

Il est connu de WO-A-98/08031 d'utiliser, au sein d'un échangeur thermique à tubes, un distributeur qui constitue une chambre de répartition et qui est pourvu de tubes capillaires s'étendant dans l'embouchure des tubes de circulation de fluide caloporteur. Un tel distributeur est relativement complexe à fabriquer et à installer au sein d'un échangeur. Son positionnement par rapport aux tubes de circulation de fluide caloporteur n'est pas assuré de façon pérenne.

Par ailleurs, WO-A-2007/126619 prévoit l'utilisation de déflecteurs disposés à l'intérieur d'un couvercle qui délimite une boîte d'admission pour un échangeur à tubes, alors qu'une plaque de base est utilisée pour maintenir les tubes en place. Une telle solution ne permet pas d'influer sur la section de passage du fluide caloporteur en direction des tubes.

C'est à ces inconvénients qu'entend plus particulièrement remédier l'invention en proposant un nouvel échangeur thermique dont le montage est aisé et dans lequel une chambre de répartition peut être efficacement utilisée pour alimenter les tubes de circulation de fluides caloporteurs.

A cet effet, l'invention concerne un échangeur thermique comprenant des tubes de circulation d'un fluide caloporteur disposés à l'intérieur d'une enveloppe de circulation d'un fluide à traiter, cet échangeur définissant une chambre de répartition de fluide caloporteur en amont des tubes et étant pourvu d'une plaque de séparation de la chambre de répartition et d'un volume de circulation du fluide à traiter, alors que les tubes sont engagés dans des perçages correspondant de la plaque de séparation. Selon l'invention, au moins une plaque de régulation de débit est disposée en appui contre la plaque de séparation, du côté de la chambre de répartition, la plaque de régulation est pourvue d'orifices alignés avec certains au moins des perçages de la plaque de répartition, des inserts aptes à exercer chacun un effort de poussée de la plaque de régulation contre le plaque de séparation sont chacun engagé dans un orifice de la plaque de régulation et dans un tube et ces inserts sont coincés dans les tubes dans lesquels ils sont engagés.

Grâce à l'invention, les inserts permettent de fixer efficacement la plaque de régulation de débit contre la plaque de séparation, en assurant un appui étanche entre ces plaques, sans nécessité de joint. Les orifices de la plaque de régulation qui ne sont pas occupés par des inserts constituent des orifices calibrés de passage du fluide caloporteur avec un débit et/ou une pression donnée.

Selon des aspects avantageux mais non obligatoires de l'invention, un tel échangeur peut incorporer une ou plusieurs des caractéristiques suivantes :
- Certains au moins des inserts, de préférence tous les inserts, sont percés d'un canal longitudinal de circulation de fluide caloporteur, de la chambre de répartition vers le volume intérieur d'un tube.
- La section transversale du canal longitudinal d'un insert a une aire égale à la section transversale d'un orifice de la plaque de séparation dépourvu d'insert.
- La plaque de régulation est pourvue de premiers orifices dédiés au passage de fluide caloporteur, de la chambre de répartition vers les tubes, et de deuxièmes orifices, adaptés à recevoir une partie d'un insert et de section plus importante que celle des premiers orifices.
- Les deuxièmes orifices de la plaque de régulation sont en nombre inférieur à 20%, de préférence inférieur à 10%, du nombre des premiers orifices.
- Le nombre d'orifices de la plaque de régulation est égal au nombre de perçages d'une partie de la plaque de séparation en regard de laquelle est disposée la plaque de régulation.
- La plaque de régulation est maintenue en appui étanche contre la plaque de séparation, sans interposition de joint, sous l'effet des efforts de poussée exercés par les inserts.
- Chaque insert a une tige de forme tronconique, apte à être engagée à la fois dans un orifice de la plaque de régulation et dans un tube, ainsi qu'une collerette périphérique s'étendant radialement autour du corps et apte à exercer sur la plaque de régulation un effort de poussée en direction de la plaque de séparation.
   - La plaque de séparation comprend des zones dans lesquelles sont ménagés des perçages de réception des tubes, ces zones étant séparées par des zones dépourvues de tels perçages, alors que la ou chaque plaque de régulation est immobilisée en appui contre et recouvre une zone de la plaque de séparation.

L'invention concerne également un procédé d'assemblage d'un échangeur thermique tel que mentionné ci-dessus et, plus précisément, un procédé d'assemblage qui comprend des étapes consistant à :
a) poser, en appui contre une face, la plaque de séparation, au moins une plaque de régulation de débit pourvue d'orifices et
b) immobiliser la plaque de régulation en appui étanche contre la plaque de séparation en engageant des inserts, aptes à exercer un effort de poussée sur la plaque de régulation, dans certains orifices de la plaque de régulation et dans certains tubes et en coinçant ces inserts dans les tubes.

L'invention sera mieux comprise et d'autres avantages de celle-ci apparaîtront plus clairement à la lumière de la description qui va suivre d'un mode de réalisation d'un échangeur thermique et d'un procédé d'assemblage conformes à son principe, donnée uniquement à titre d'exemple et faite en référence aux dessins annexés dans lesquels :
- la figure 1 est une représentation schématique en coupe longitudinale d'un échangeur thermique conforme à l'invention,
- la figure 2 est une vue partielle de l'échangeur, dans le sens de la flèche Il à la figure 1,
- la figure 3 est une coupe selon la ligne III-III à la figure 2,
- la figure 4 est une vue à plus grande échelle du détail IV à la figure 3
- la figure 5 est une vue en perspective éclatée des éléments de l'échangeur représentés à la figure 2 et
- la figure 6 est une coupe longitudinale d'un insert de fixation utilisé dans l'échangeur des figures 1 à 5.

L'échangeur thermique 2 représenté sur les figures comprend un ensemble de tubes 4 qui s'étendent en parallèle les uns aux autres entre une chambre 6 d'admission d'un fluide caloporteur et une chambre 8 de collecte de fluide caloporteur après que celui-ci a transité dans les tubes 4. L'échangeur 2 peut être utilisé avec tout type de fluide caloporteur connu, par exemple un fluide de type HFC (hydrofluorocarbure), HFO (hydrofluorolefine) ou CO₂.

Les tubes 4 sont métalliques et leurs extrémités amont 42 sont enchâssées dans une plaque de séparation 10 métallique, alors que leurs extrémités aval 44 sont enchâssées dans une autre plaque de séparation 12 également métallique. Les éléments 4, 10 et 12 sont disposés à l'intérieur d'une enveloppe cylindrique 14 à section globalement circulaire, cette enveloppe étant obturée par un flasque d'entrée 16, du côté de la plaque 10 et par un flasque de sortie 18, du côté de la plaque 14.

Aux figures 3 et 4, l'un des tubes 4 est représenté en fantôme, ce qui montre la forme de l'un des perçages 102.

Une canalisation 20 d'amenée de fluide caloporteur à l'échangeur 2 est montée sur le flasque 16 et débouche dans la chambre 6 à travers un distributeur 22 qui peut être du type connu de FR-A-2 766 914 ou d'un autre type. Une canalisation 24 d'évacuation du fluide caloporteur à partir de la chambre 8 est montée sur le flasque 18.

On note X₂ un axe longitudinal et central de l'échangeur 2. Les tubes 4 s'étendent parallèlement à cet axe, entre les plaques 10 et 12. Selon une variante non représentée de l'invention, les chambres 6 et 8 peuvent être prévues du même côté de l'enveloppe 14, les tubes 4 étant alors cintrés en U, comme dans l'échangeur de FR-A-2 766 914.

Une tubulure d'entrée 26 et une tubulure de sortie 28 sont raccordées au volume V₁₄ défini à l'intérieur de l'enveloppe 14, entre les plaques 10 et 12. Il est ainsi possible de faire circuler un fluide à traiter, c'est-à-dire à refroidir ou à réchauffer, de la tubulure 26 vers la tubulure 28, à l'intérieur de l'enveloppe 14, ce fluide étant au contact des différents tubes 4 avec lesquels il échange de la chaleur. La circulation de ce fluide à traiter est représentée par les flèches F₁ à la figure 1.

Afin de créer une perte de charge entre la chambre d'admission 6 et les volumes intérieurs respectifs des tubes 4, des plaques de régulation 30 sont montées contre la plaque de séparation 10 du côté de la face 101 de la plaque 10 tournée vers la chambre 6. Chaque plaque de régulation est pourvue d'orifices calibrés 302 qui sont circulaires et dont on note D₃₀₂ le diamètre.

Par ailleurs, on note 102 un perçage de la plaque 10 dans lequel est engagée l'extrémité amont 42 d'un tube 4 par la face 103 de la plaque 10 opposée à sa face 101. On note D₁₀₂ le diamètre d'un orifice 102 qui est à section circulaire. On note par ailleurs D₄₂ le diamètre intérieur de l'extrémité 42 d'un tube 4.

Comme le montre la figure 5, la plaque 10, dont seul la moitié inférieure est représentée sur cette figure, est pourvue de plusieurs zones Z₁, Z₂, ... dans lesquelles sont ménagés les perçages 102 de réception des tubes 4.

L'épaisseur e₁₀ de la plaque 10 mesurée parallèlement à l'axe X₂ est comprise entre 10 et 30 mm, cette plaque ayant une fonction de rigidification de l'enveloppe 14 et de maintien en position des tubes 4. L'épaisseur axiale e₃₀ de chaque plaque 30 est largement plus faible que l'épaisseur e₁₀, notamment comprise entre 2 et 5 mm. En effet, la plaque de régulation 30 a une fonction essentiellement fluidique et elle est renforcée par la plaque de séparation 10, du fait de son montage sur cette plaque de séparation. En pratique, le rapport e₃₀/e₁₀ est inférieur à 0,5, de préférence à 0,2, de préférence encore de l'ordre de 0,1.

Le montage de chaque plaque de régulation 30 sur la plaque de séparation 10 est assuré par des inserts 40 qui sont engagés à la fois dans des orifices dédiés 304 ménagés dans chaque plaque de régulation 30 et dans l'extrémité 42 d'un tube 4 en place dans l'un des perçages 102.

Comme il ressort plus particulièrement de la figure 6, chaque insert 40 a une tige 402 de forme globalement tronconique dont le diamètre extérieur varie entre une valeur maximum D_{402M} et une valeur minimum D₄₀₂ₘ en s'éloignant d'une collerette périphérique 404 qui constitue une tête pour un tel insert. Le diamètre D₃₀₄ d'un orifice 304 est légèrement supérieur, de quelques pourcents, au diamètre D_{402M}, ce qui permet d'introduire facilement un insert 40 dans chaque orifice 304. Le diamètre D₃₀₄ est très supérieur, au moins deux fois supérieur au diamètre D₃₀₂.

Chaque insert 40 est percé d'un canal longitudinal 46 à section circulaire et dont on note D₄₀₆ le diamètre qui est constant. En pratique, le diamètre D₄₀₆ est choisi égal au diamètre D₃₀₂, de sorte que la section de passage des orifices 302 est identique à la section de passage des canaux 406. Les valeurs des diamètres D_{402M}, D₄₀₂ₘ, D₁₀₂ et D₄₂ sont choisies de façon à permettre une immobilisation par coincement, par coopération de forme, de chaque insert 40 traversant un orifice 304 à l'intérieur de l'extrémité 42 d'un tube 4 disposé dans un perçage 102 aligné avec cet orifice 304.

En pratique, chaque plaque de régulation 30 est pourvue d'un nombre d'orifices 302 et 304 égal au nombre de perçages 102 de la zone Z₁, ou équivalente, de la plaque de séparation 10 sur laquelle elle doit être montée. Le positionnement des orifices 302 et 304 sur la plaque 30 est déterminé de telle sorte que chaque orifice 302 ou 304 est en regard d'un perçage 102.

Ainsi, les tubes 4 dont les extrémités 42 sont reçues dans des perçages 102 alignés avec des orifices 302 sont alimentés à partir de la chambre 6 à travers les orifices 302 dont le diamètre D₃₀₂ permet de réguler l'écoulement de fluide caloporteur de la chambre 6 vers les tubes 4, notamment en créant une perte de charge. Par ailleurs, les tubes 4 dont les extrémités 42 sont disposées dans des perçages 102 alignés avec les orifices 304 sont alimentés à travers les canaux 406 des inserts 40 qui assurent également une fonction de régulation de pression.

Une fois emmanché dans l'extrémité 42 d'un tube 4, chaque insert 40 est positionné de telle sorte que sa collerette 404 exerce un effort E₄₀ qui pousse et maintient fermement la plaque de régulation 30 contre la face 101 de la plaque de séparation 10. Ainsi, aucun écoulement de fluide parasite, extérieur aux orifices 302 et aux canaux 406, ne pénètre dans les tubes 4, alors même qu'aucun joint n'est disposé entre les plaques 10 et 30.

Il suffit que quelque uns des orifices d'une plaque de régulation 30 soient dédiés à la réception d'inserts 40 de fixation de cette plaque sur la plaque de séparation 10, la majorité des orifices de la plaque 30 étant du type des orifices 302. En pratique, les orifices 304 sont en nombre inférieur à 20%, de préférence inférieur à 10%, du nombre des orifices 302. Dans l'exemple représenté, chaque plaque 30 compte plus de cent cinquante orifices 302 et seulement cinq orifices 304.

Les différentes zones Z₁ et équivalentes de la plaque 10 dans lesquelles sont ménagés les perçages 102 sont séparées par des zones pleines, dans l'exemple des branches 106 sensiblement rectilignes qui se raccordent à une bande périphérique 108 également dépourvue de perçages 102.

Selon une variante non représentée de l'invention, certains des inserts 40, voire tous ces inserts, pourraient être dépourvus de canal 406. Ceci est toutefois moins avantageux dans la mesure où, dans ce cas, les tubes 4 dans lesquels pénètrent les inserts 40 ne sont pas alimentés en fluide caloporteur.

L'invention a été décrite dans le cas où les tubes 4 et les différents orifices et perçages sont à section circulaire. Elle s'applique également dans le cas où des sections autre que circulaires sont utilisées.

Selon une autre variante non représentée de l'invention, le nombre d'orifices d'une plaque 30 peut être inférieur au nombre de perçages de la zone de la plaque de séparation sur laquelle elle est montée. Dans ce cas, certains des tubes 4 ne sont pas alimentés en fluide caloporteur.

Les diamètres D₃₀₂ et D₄₀₆ sont représentatifs des sections de passage de fluide caloporteur, respectivement dans les orifices 302 et dans les canaux 406, c'est-à-dire de l'aire des sections transversales des orifices 302 et canaux 406. Le diamètre D₃₀₄ est représentatif de la section des orifices 304.

## Revendications

1. Echangeur thermique (2) comprenant des tubes (4) de circulation d'un fluide caloporteur disposés à l'intérieur d'une enveloppe (14) de circulation (F₁) d'un fluide à traiter, cet échangeur définissant une chambre (6) de répartition de fluide caloporteur en amont des tubes et étant pourvu d'une plaque (10) de séparation de la chambre de répartition et d'un volume (V₁₄) de circulation (F₁) du fluide à traiter, alors que les tubes sont engagés dans des perçages correspondants (102) de la plaque de séparation,
au moins une plaque (30) de régulation de débit étant disposée en appui contre une face (101) de la plaque de séparation, du côté de la chambre de répartition (6), la plaque de régulation étant pourvue d'orifices (302, 304) alignés avec certains au moins des perçages (102) de la plaque de séparation (10), **caractérisé en ce que** des inserts (40) aptes à exercer chacun un effort (E₄₀) de poussée de la plaque de régulation contre la plaque de séparation sont chacun engagés dans un orifice (304) de la plaque de régulation et dans un tube (4) et **en ce que** les inserts sont coincés dans les tubes dans lesquels ils sont engagés.

2. Echangeur selon la revendication 1, **caractérisé en ce que** certains au moins des inserts (40), de préférence tous les inserts, sont percés d'un canal longitudinal (406) de circulation de fluide caloporteur, de la chambre de répartition (6) vers le volume intérieur d'un tube (4).

3. Echangeur selon la revendication 2, **caractérisé en ce que** la section transversale (D₄₀₆) du canal longitudinal (406) d'un insert (40) a une aire égale à la section transversale (D₃₀₂) d'un orifice (302) de la plaque de séparation (30) dépourvu d'insert.

4. Echangeur selon l'une des revendications précédentes, **caractérisé en ce que** la plaque de régulation (30) est pourvue de premiers orifices (302) dédiés au passage de fluide caloporteur, de la chambre de répartition (6) vers les tubes (4), et de deuxièmes orifices (304), adaptés à recevoir une partie (402) d'un insert (40) et de section (D₃₀₄) plus importante que celle (D₃₀₂) des premiers orifices.

5. Echangeur selon les revendications 2 et 4, **caractérisé en ce que** les deuxièmes orifices (304) de la plaque de régulation (30) sont en nombre inférieur à 20%, de préférence inférieur à 10%, du nombre des premiers orifices (302).

6. Echangeur selon l'une des revendications précédentes, **caractérisé en ce que** le nombre d'orifices (302, 304) de la plaque de régulation (30) est égal au nombre de perçages (102) d'une partie (Z₁) de la plaque de séparation (10) en regard de laquelle est disposée la plaque de régulation.

7. Echangeur selon l'une des revendications précédentes, **caractérisé en ce que** la plaque de régulation (30) est maintenue en appui étanche contre la plaque de séparation (10), sans interposition de joint, sous l'effet des efforts de poussée (E₄₀) exercés par les inserts (40).

8. Echangeur selon l'une des revendications précédentes, **caractérisé en ce que** chaque insert (40) a une tige (402) de forme tronconique, apte à être engagée à la fois dans un orifice (304) de la plaque de régulation (30) et dans un tube (4), ainsi qu'une collerette périphérique (404) s'étendant radialement autour du corps et apte à exercer sur la plaque de régulation un effort (E₃₀) de poussée en direction de la plaque de séparation (10).

9. Echangeur selon l'une des revendications précédentes, **caractérisé en ce que** la plaque de séparation (10) comprend des zones (Z₁) dans lesquelles sont ménagés des perçages (102) de réception des tubes (4), ces zones étant séparées par des zones (106) dépourvues de tels perçages, et **en ce que** la ou chaque plaque de régulation (10) est immobilisée en appui contre et recouvre une zone (Z₁) de la plaque de séparation.

10. Procédé d'assemblage d'un échangeur thermique (2) comprenant des tubes (4) de circulation de fluide caloporteur disposés à l'intérieur d'une enveloppe (14) de circulation (F₁) de fluide à traiter, cet échangeur définissant une chambre (6) de répartition de fluide caloporteur en amont des tubes et étant pourvu d'une plaque (10) de séparation de la chambre de répartition (6) et d'un volume (V₁₄) de circulation du fluide à traiter, alors que les tubes sont engagés dans des perçages correspondants (102) de la plaque de séparation, le procédé comprenant une étape consistant à :
a) poser, en appui contre une face (101) de la plaque de séparation (10), au moins une plaque de régulation de débit (30) pourvue d'orifices (302, 304) et, le procédé étant **caractérisé par** une étape consistant à :
b) immobiliser la plaque de régulation en appui étanche contre la face de la plaque de séparation en engageant des inserts (40), aptes à exercer un effort (E₄₀) de poussée sur la plaque de régulation, dans certains orifices (304) de la plaque de régulation et dans certains tubes (4) et en coinçant ces inserts dans ces tubes.

## Claims

1. Heat exchanger (2) comprising tubes (4) for the circulation of a heat transfer fluid, which are arranged Inside a wrapper (14) in which a fluid that is to be treated circulates (F₁) this exchanger defining a heat transfer fluid distribution chamber (6) upstream of the tubes and being provided with a partition plate (10) separating the distribution chamber from a volume (V₁₄) in which the fluid that is to be treated circulates (F₁), while the tubes are engaged in corresponding holes (102) in the partition plate, at least one flow regulating plate (30) being positioned resting against one side (101) of the partition plate, on the distribution chamber (6) side, the regulating plate being provided with orifices (302, 304) aligned with at least some of the holes (102) in the partition plate (10), **characterized in that** inserts (40) each capable of applying a thrust force (E₄₀) pressing the regulating plate against the partition plate are each engaged in an orifice (304) in the regulating plate and In a tube (4) and **in that** the inserts are wedged into the tubes in which they are engaged.

2. Exchanger according to Claim 1, **characterized in that** at least some of the inserts (40), preferably all the inserts, are pierced with a longitudinal channel (406) for the circulation of heat transfer fluid, from the distribution chamber (6) towards the interior volume of a tube (4).

3. Exchanger according to Claim 2, **characterized in that** the transverse cross section (D₄₀₆) of the longitudinal channel (406) of an insert (40) has a cross-sectional area equal to the transverse cross section (D₃₀₂) of an orifice (302) in the partition plate (30) that is not fitted with an insert.

4. Exchanger according to one of the preceding Claims, **characterized in that** the regulating plate (30) is provided with first orifices (302) dedicated to the passage of heat transfer fluid, from the distribution chamber (6) towards the tubes (4), and with second orifices (304) designed to accept part (402) of an insert (40) and of a cross section (D₃₀₄) that is greater than that (D₃₀₂) of the first orifices.

5. Exchanger according to Claims 2 and 4, **characterized in that** the second orifices (304) in the regulating plate (30) number fewer than 20%, preferably fewer than 10%, of the number of first orifices (302).

6. Exchanger according to one of preceding claims, **characterized in that** the number of orifices (302, 304) in the regulating plate (30) is equal to the number of holes (102) in a part (Z₁) of the partition plate (10) facing which the regulating plate is positioned.

7. Exchanger according to one of preceding Claims, **characterized in that** the regulating plate (30) is held fluid-tightly against the partition plate (10), without the insertion of a seal, under the effect of thrust forces (E₄₀) applied by the inserts (40).

8. Exchanger according to one of preceding Claims, **characterized in that** each insert (40) has a shank (402) of frustoconical shape, which can be engaged both in an orifice (304) in the regulating plate (30) and in a tube (4), and also has a peripheral flange (404) extending radially around the body and able to apply to the regulating plate a thrust force (E₃₀) directed towards the partition plate (10).

9. Exchanger according to one of preceding claims, **characterized in that** the partition plate (10) comprises zones (Z₁) in which holes (102) are made to accept tubes (4), these zones being separated by zones (108) which do not have such holes, and **in that** the or each regulating plate (10) is immobilized such that it presses against and covers a zone (Z₁) of the partition plate.

10. Method of assembling a heat exchanger (2) comprising tubes (4) for the circulation of a heat transfer fluid, which are arranged inside a wrapper (14) in which a fluid that is to be treated circulates (F₁), this exchanger defining a heat transfer fluid distribution chamber (6) upstream of the tubes and being provided with a partition plate (10) separating the distribution chamber (6) from a volume (V₁₄) in which the fluid that is to be treated circulates, while the tubes are engaged in corresponding holes (102) in the partition plate, the method comprising a step consisting in:
a) laying at least one flow regulating plate (30) provided with orifices (302, 304) so that it rests against one side (101) of the partition plate (10) and, the process being **characterized by** a step consisting in:
b) immobilizing the regulating plate so that it presses in a fluid-tight manner against the side of the partition plate by engaging inserts (40), capable of applying a thrust force (E₄₀) to the regulating plate, in certain orifices (304) of the regulating plate and in certain tubes (4) and by wedging these inserts in these tubes.

## Patentansprüche

1. Wärmetauscher (2), der Rohre (4) für die Zirkulation eines Wärmemediums umfasst, die im Inneren eines Mantels (14) für die Zirkulation (F₁) eines zu behandelnden Fluids angeordnet sind, wobei dieser Tauscher eine Kammer (6) zur Verteilung von Wärmemedium stromaufwärts zu den Rohren definiert und mit einer Platte (10) zur Trennung der Vertellungskammer von einem Zirkulationsvolumen (V₁₄, F₁) des zu behandelnden Fluids versehen ist, wobei die Rohre in korrespondierende Bohrungen (102) der Trennplatte eingreifen und mindestens eine Platte (30) zur Regulierung des Durchflusses in Anlage gegen eine Fläche (101) der Trennplatte an der Seite der Vertellungskammer (6) angeordnet ist, wobei die Regulierungsplatte mit Öffnungen (302, 304) ausgerüstet ist, die mit mindestens einigen der Bohrungen (102) der Trennplatte (10) ausgerichtet sind, **dadurch gekennzeichnet, dass** Einsätze (40), die in der Lage sind, jeder eine Kraft (E₄₀) zum Drücken der Regulierungsplatte gegen die Trennplatte auszuüben, jeweils in eine Öffnung (304) der Regulierungsplatte und in ein Rohr (4) eingreifen und dass die Einsätze in den Rohren, in die sie eingreifen, verklemmt sind.

2. Tauscher nach Anspruch 1, **dadurch gekennzeichnet, dass** mindestens einige der Einsätze (40), vorzugsweise alle Einsätze, mit einem Längskanal (406) für die Zirkulation von Wärmemedium von der Verteilungskammer (6) zu dem Innenvolumen eines Rohrs (4) durchbohrt sind.

3. Tauscher nach Anspruch 2, **dadurch gekennzeichnet, dass** der Querschnitt (D₄₀₆) des Längskanals (406) eines Einsatzes (40) einen Flächeninhalt gleich dem Querschnitt (D₃₀₂) einer Öffnung (302) der Trennplatte (30) hat, die keinen Einsatz aufweist.

4. Tauscher nach einem der vorhergehenden Ansprüche, **dadurch gekennzeichnet, dass** die Regulierungsplatte (30) mit ersten Öffnungen (302), die dem Durchgang von Wärmemedium zugeordnet sind, von der Verteilungskammer (6) zu den Rohren (4) und mit zweiten Öffnungen (304), die angepasst sind, einen Teil (402) eines Einsatzes (40) aufzunehmen, mit einem Querschnitt (D₃₀₄), der größer ist als der Querschnitt (D₃₀₂) der ersten Öffnungen, versehen ist.

5. Tauscher nach den Ansprüchen 2 und 4, **dadurch gekennzeichnet, dass** die zweiten Öffnungen (304) der Regulierungsplatte (30) von einer Anzahl sind, die kleiner als 20%, vorzugsweise kleiner als 10% der Anzahl der ersten Öffnungen (302) sind.

6. Tauscher nach einem der vorhergehenden Ansprüche, **dadurch gekennzeichnet, dass** die Anzahl der Öffnungen (302, 304) der Regulierungsplatte (30) gleich der Anzahl der Durchbohrungen (104) eines Bereichs (Z₁) der Trennplatte (10) ist, der gegenüber der Regulierungsplatte angeordnet ist.

7. Tauscher nach einem der vorhergehenden Ansprüche, **dadurch gekennzeichnet, dass** die Regulierungsplatte (30) in dichter Anlage gegen die Trennplatte (10) ohne Zwischenschaltung einer Dichtung durch die Wirkung von durch die Einsätze (40) ausgeübten Druckkräften (E₄₀) gehalten ist.

8. Tauscher nach einem der vorhergehenden Ansprüche, **dadurch gekennzeichnet, dass** jeder Einsatz (40) einen kegelstumpfförmigen Stift (402), der ausgebildet ist, sowohl in eine Öffnung (304) der Regulierungsplatte (30) als auch in ein Rohr (4) einzugreifen, sowie einen Umfangskragen (404) aufweist, der sich radial um den Körper erstreckt und ausgebildet ist, auf die Regulierungsplatte eine Druckkraft (E₃₀) in Richtung der Trennplatte (10) auszuüben.

9. Tauscher nach einem der vorhergehenden Ansprüche, **dadurch gekennzeichnet, dass** die Trennplatte (10) Zonen (Z₁) umfasst, in denen Bohrungen (102) zur Aufnahme der Rohre (4) eingearbeitet sind, wobei diese Zonen durch Zonen (106), die keine solche Bohrungen aufweisen, getrennt sind und dass die oder jede Regulierungsplatte (10) in Anlage gegen die Trennplatte festgelegt ist und eine Zone (Z₁) der Trennplatte überdeckt.

10. Verfahren zum Zusammenfügen eines Wärmetauschers (2), der Rohre (4) für die Zirkulation eines Wärmemediums umfasst, die Im Inneren eines Mantels (14) für die Zirkulation (F₁) eines zu behandelnden Fluids angeordnet sind, wobei dieser Tauscher eine Kammer (6) zur Verteilung von Wärmemedium stromaufwärts zu den Rohren definiert und mit einer Platte (10) zur Trennung der Vertellungskammer (6) und eines Volumens (V₁₄) für die Zirkulation des zu behandelnden Fluids versehen ist, wobei die Rohre in korrespondierenden Bohrungen (102) der Trennplatte eingreifen, wobei das Verfahren einen Schritt umfasst, der darin besteht:
a) mindestens eine Platte für die Regulierung des Durchflusses (30), die mit Öffnungen (302, 304) versehen ist, in Anlage gegen eine Fläche (101) der Trennplatte (10) anzuordnen und
das Verfahren durch einen Schritt gekennzeichnet ist, das darin besteht;
b) die Regulierungsplatte in dichter Anlage gegen die Fläche der Trennplatte festzulegen, indem Einsätze (40), die geeignet sind, eine Druckkraft (E₄₀) auf die Regulierungsplatte auszuüben, in einige Öffnungen (304) der Regulierungsplatte und in einige Rohre (4) eingeführt werden und indem diese Einsätze in diesen Rohren verklemmt werden.
